# EUROPÄISCHE PATENTSCHRIFT

(11) **EP 2 106 908 B1**
(45) Veröffentlichungstag und Bekanntmachung des Hinweises auf die Patenterteilung: **05.01.2011**
(21) Anmeldenummer: 09004038.7
(22) Anmeldetag: 20.03.2009
(51) Int. Cl.: B41F 7/30

(54) **Befeuchtungsvorrichtung eines Sprühfeuchtwerks**
Dampening device of a spray dampening unit
Dispositif humidificateur d'un dispositif d'humidification à pulvérisation

(30) Priorität: 04.04.2008 DE 102008017275
(43) Veröffentlichungstag der Anmeldung: 07.10.2009
(73) Patentinhaber: technotrans AG, 48336 Sassenberg (DE)
(72) Erfinder: Kosciesza, Hary, 33178 Borchen (DE)
(74) Vertreter: Müller-Boré & Partner Patentanwälte

(56) Entgegenhaltungen:
- WO-A-01/45945
- DE-T2- 69 835 545
- US-A- 4 708 058
- US-A- 5 595 116

## Beschreibung

### Gebiet der Erfindung

Die Erfindung bezieht sich auf eine Befeuchtungsvorrichtung eines Sprühfeuchtwerks für Druckmaschinen sowie auf ein Verfahren zur Positionierung eines Sprühbalkens in einer solchen Befeuchtungsvorrichtung.

### Hintergrund der Erfindung und Stand der Technik

Feuchtwerke kommen in der Drucktechnik zum Einsatz. In der Regel handelt sich bei Feuchtwerken um Vorrichtungen um eine Reihe sich berührender Walzen, die ein Feuchtmittel (meistens Wasser und mehrere Zusätze) gleichmäßig auf eine Druckplatte auftragen.

Mittels Feuchtwerken kann das Wasser über einen Wasserkasten, über Düsen oder in ähnlicher Weise z.B. auf eine Duktorwalze aufgetragen und dann als Wasserfilm über alle Walzen gleichmäßig zur Druckplatte befördert werden. Die Feuchtwerke bei denen Düsen zum Einsatz kommen werden auch als Sprühfeuchtwerke bezeichnet.

Sprühfeuchtwerke weisen in der Regel einen Sprühventile tragenden Sprühbalken auf, der für unterschiedliche Einsatzzwecke in Richtung zu der Walze hin und von dieser weg verstellbar an einem Gehäuse angebracht ist.

Ein Sprühfeuchtwerk dieser Art ist aus der EP 1 009 633 B1 bekannt. Bei der bekannten Vorrichtung sind die beiden Enden eines Sprühbalkens derart gehalten, dass der Sprühbalken und damit die Sprühdüsen zur Walze verstellt werden können. Die Patentschrift DE 698 35 545 T2 beschreibt ein Sprühfeuchtwerk, dessen Sprühbalken schwenkbar an einem fest montierten Sprühraum befestigt ist. Das Sprühfeuchtwerk ist in zwei Bauteile unterteilt, ein fest an den Druckpressrahmen montierten Sprühraum und ein hinterer schwenkbarer Balken in dem sich die Sprühventile befinden.

Weitere Sprühfeuchtwerke werden in DE 198 11 554 C1 und DE 103 17 470 B4 beschrieben.

Bei den bekannten Sprühfeuchtwerken gestaltet sich die die Wartung der Ventile, die Kontrolle von Verschmutzungen im Sprühraum und die Reinigung des Gerätes z.T. schwierig. Die Einrichtung des Sprühfeuchtwerks ist aufwändig und kann z.T. nur begrenzt den Gegebenheiten angepasst werden.

### Aufgabe

Der Erfindung liegt die Aufgabe zugrunde, eine günstig herzustellende und einfach zu wartende und/oder umzurüstende Befeuchtungsvorrichtung eines Sprühfeuchtwerks für Druckmaschinen bereitzustellen.

### Lösung der Aufgabe

Die Aufgabe wird durch die Vorrichtung gemäß dem nebengeordneten Anspruch gelöst. Vorteilhafte Ausführungsformen sind in den Unteransprüchen offenbart.

Ein erster Aspekt der Erfindung betrifft ein Sprühfeuchtwerk umfassend eine Befeuchtungsvorrichtung mit einem Feuchtwerksgehäuse, einer Sprühbalkenhalterung und einem Sprühbalken, wobei der Sprühbalken über die Sprühbalkenhalterung derart mit dem Feuchtwerksgehäuse verbunden ist, dass der Sprühbalken zwischen einer Arbeitsposition und einer Serviceposition verschwenkbar ist, wobei der Sprühbalken in der Serviceposition im Verhältnis zur Sprühbalkenhalterung zumindest einen Freiheitsgrad aufweist, welcher ermöglicht, dass der Sprühbalken aus der Sprühbalkenhalterung entnehmbar ist, und wobei dem Sprühbalken dieser zumindest eine Freiheitsgrad beim Einschwenken in die Arbeitsposition genommen wird.

Das Feuchtwerksgehäuse, das auch als Sprühgehäuse bezeichnet werden könnte, kann an einem Maschinengestell der Druckmaschine oder des Feuchtwerks befestigt werden. Das Feuchtwerksgehäuse kann sich parallel zu und entlang des zu befeuchtenden Körpers erstrecken. Der zu befeuchtende Körper kann eine Duktorwalze des Feuchtwerks sein. Es können an dem Sprühbalken Feuchtmittelsprühdüsen vorgesehen sein, die in der Serviceposition von außerhalb des Feuchtwerksgehäuses frei zugänglich sein können. In der Technik, und auch im hier verwendeten Sinn, beschreibt der Begriff Freiheitsgrad die Bewegungsmöglichkeit von Körpern im Raum. Der Begriff wird häufig in Zusammenhang mit Gelenken verwendet, und bezeichnet die Anzahl und Art der möglichen Bewegungen, die das Gelenk ausführen kann. Dabei wird zugrunde gelegt, dass ein Körper im Raum drei rotatorische und drei translatorische Freiheitsgrade besitzt. Ein Gelenk liegt vor, wenn zwei Körper derart miteinander in Verbindung stehen, dass über die gelenkige Beziehung des einen Körpers zum anderen zumindest einer der sechs Freiheitsgrade des anderen Körpers genommen ist. Der Freiheitsgrad des Sprühbalkens in der Serviceposition kann ein translatorischer Freiheitsgrad sein. Der translatorische Freiheitsgrad kann auf den Sprühbalken bezogen in Düsensprührichtung in der Serviceposition gegeben sein. Ohne den oder die Freiheitsgrade in der Serviceposition kann der Sprühbalken in der Arbeitsposition eine im Verhältnis zum Feuchtwerksgehäuse definierte Lage aufweisen, welche einen Abstand der Sprühdüsen von dem zu befeuchtenden Körper vorgibt. Arbeitsposition ist die Position, in welcher sich der Sprühbalken im Betrieb des Sprühfeuchtwerks befindet. Der zu befeuchtender Körper kann z.B. eine zu befeuchtende Walze, insbesondere einer Duktorwalze des Sprühfeuchtwerks, sein.

Eine weitere Ausführungsform bezieht sich auf eine derartige Befeuchtungsvorrichtung eines Sprühfeuchtwerks, bei der der Sprühbalken zusammen mit der Sprühbalkenhalterung zwischen der Arbeitsposition und der Serviceposition verschwenkbar ist.

Ferner kann bei einer weiteren Ausführungsform einer derartigen Befeuchtungsvorrichtung, die Sprühbalkenhalterung zwei im Wesentlichen U-förmige Profile mit jeweils zwei Schenkeln aufweisen, wobei der Sprühbalken in der Serviceposition in die U-förmigen Profile eingelegt zwischen den Schenkeln der U-förmigen Profile verschieblich gehalten ist. Bei dieser Ausführungsform kann Der Sprühbalken eine Verschieblichkeit in Richtung einer Längserstreckung der Schenkel aufweisen, also in der Entnahmerichtung. Somit kann zumindest ein translatorischer Freiheitsgrad (Verschieblichkeit in Entnahmerichtung) bereitgestellt werden. Denkbar ist auch eine andere Gestaltung einer Längsführung welche einen translatorischen Freiheitsgrad in Entnahmerichtung bereitstellt. Der translatorischen Freiheitsgrad in Entnahmerichtung kann in eine Richtung gerichtet sein, welche parallel zu einem von der Schwenkachse ausgehenden Radius verläuft.

Ferner kann eine solche Befeuchtungsvorrichtung eine Gestaltung aufweisen, bei der die U-förmigen Profile an einer Serviceklappe derart angeordnet sind, dass beim Öffnen der Serviceklappe die U-förmigen Profile zusammen mit dem Sprühbalken aus dem Feuchtwerksgehäuse in die Serviceposition verschwenkt werden. Eine Serviceklappe definiert eine Klappe an dem Feuchtwerksgehäuse einer Befeuchtungsvorrichtung, über die Zugang zum Sprühbalken zum Zweck dessen Wartung etc. gewährt werden kann. Die Serviceklappe kann sich im Wesentlichen über die Länge des Sprühbalkens erstrecken.

Weiterhin kann eine derartige Befeuchtungsvorrichtung eine Gestaltung aufweisen, bei der das Feuchtwerksgehäuse in Arbeitsposition des Sprühbalkens in Sprührichtung vor dem Sprühbalken einen im Wesentlichen abgeschlossenen Sprühraum bildet, wobei das Feuchtwerksgehäuse im Bereich des Sprühraums eine Inspektionsklappe aufweist, über welche der Sprühraum von außerhalb des Feuchtwerksgehäuses zugänglich ist. Dabei kann die Inspektionsklappe so angeordnet sein, dass eine Sichtung des Sprühbalkens in der Arbeitsposition vorgenommen werden kann. Die Inspektionsklappe kann eine Überprüfung Sprühbildes, einer Verschmutzung des Sprühraums und/oder der Sprühdüsen erfolgen. Die Inspektionsklappe kann sich im Wesentlichen über die Länge des Sprühbalkens erstrecken. Im Wesentlichen abgeschlossen bezieht sich auf den Arbeitszustand des Feuchtwerks, bei dem der das Feuchtwerksgehäuse in unmittelbarer Nähe an dem zu befeuchtenden Körper angeordnet ist, so dass der zu befeuchtende Körper eine Sprühöffnung im Feuchtwerksgehäuse den Sprühraum auf einer Seite versperrt. Der zu befeuchtende Körper kann z.B. eine Duktorwalze eines Feuchtwerks sein.

Eine weitere Ausführungsform betrifft eine derartige Befeuchtungsvorrichtung, bei der dem Sprühbalken der zumindest eine Freiheitsgrad beim Einschwenken in die Arbeitsposition über das Einschwenken eines Haltebereichs des Sprühbalkens in eine Führungsöffnung eines Positionierelements genommen wird. Ein Haltebereich des Sprühbalkens kann über eine entsprechende mit einem Führungsöffnungsquerschnitt korrespondierende Gestaltung eines Sprühbalkenquerschnitts bereit gestellt werden. Zum Beispiel kann der Sprühbalkenquerschnitt im Wesentlichen rechteckig gestaltet sein und der Führungsöffnungsquerschnitt kann z.B. zumindest einen ebenen Anlagebereich aufweisen, an die eine Seite des rechteckigen Sprühbalkenquerschnitts in der Serviceposition angelegt wird. Der ebene Anlagebereich kann quer oder senkrecht zur Sprührichtung der Sprühdüsen verlaufen. Über die Anlage des Sprühbalkens an dem Anlagebereich kann der Abstand zwischen Sprühbalken und z.B. der Duktorwalze in Sprührichtung vorgegeben werden.

Eine weiter Ausführungsform eines Sprühfeuchtwerks weist ein Positionierelement auf, wobei das Positionierelement einen Montagebereich und einen Anlagebereich aufweist, wobei das Positionierelement über den Montagebereich austauschbar an dem Feuchtwerksgehäuse montiert ist, und wobei der Anlagebereich derart gestaltet ist, dass der Sprühbalken in Anlage an den Anlagebereich des Positionierelements bringbar ist, so dass über die Anlage an dem Anlagebereich ein definierte Position des Sprühbalkens im Verhältnis zum Feuchtwerksgehäuse gewährleistbar ist. Der Montagebereich bezeichnet den Bereich des Positionierelements, über den das Positionierelement im Feuchtwerksgehäuse montierbar ist. Der Anlagebereich ist ein Bereich mit Funktionsflächen an denen ein Berührungskontakt zwischen Sprühbalken und Positionierelement bereitgestellt werden kann. Der Anlagebereich kann Oberflächenbereiche aufweisen, die der Kontur des Sprühbalkens in korrespondierenden Oberflächebereichen angepasst sind. Die Oberflächenbereiche des Anlagebereichs können der Oberflächengestaltung des Sprühbalkens im Haltebereich des Sprühbalkens entsprechen. Es können für die Positionierung des Sprühbalkens im Feuchtwerksgehäuse pro Sprühbalken ein oder mehrere Positionierelemente vorgesehen werden. Ein Positionierelement kann z.B. plattenförmig ausgestaltet sein und/oder an einem Seitenteil des Feuchtwerksgehäuses montiert sein. Bei mehreren Positionierelementen pro Sprühbalken können diese z.B. auf beiden Seiten des Feuchtwerksgehäuses an den Enden des Sprühbalkens vorgesehen werden. Auch eine Anordnung im mittleren Bereich des Sprühbalkens in dessen Arbeitsposition ist denkbar.

Eine derartig Befeuchtungsvorrichtung kann eine Gestaltung aufweisen, bei der die Befeuchtungsvorrichtung eine Feineinstellungsvorrichtung aufweist über welche die austauschbare Montage des Positionierelements an dem Feuchtwerksgehäuse bewirkbar ist und über welche die Position des Positionierelements gegenüber dem Feuchtwerksgehäuse feineinstellbar ist. Eine derartige Feineinstellungsvorrichtung kann z.B. über eine Verschraubung des Positionierelements über Langlöcher erfolgen. Dabei können die Langlöcher z.B. in den Seitenteilen des Feuchtwerksgehäuses und/oder im jeweiligen Positionierelement selber angeordnet sein.

Dabei kann eine derartige Befeuchtungsvorrichtung ein Set von Positionierelementen aufweisen, bei denen die Anlagebereiche in unterschiedlichen Positionen zu den Montagebereichen aufweisen, so dass über die Wahl des oder der jeweiligen Positionierelemente eine Grobeinstellung der Position des Sprühbalkens im Feuchtwerksgehäuse vornehmbar ist. Die Positionierelemente können z.B. als im Wesentlichen plattenförmige Gussteile, insbesondere Spritzgussteile, bereitgestellt werden. Die Positionierelemente können einstückig und/oder aus Kunststoff hergestellt sein.

Eine weitere Ausführungsform betrifft eine derartige Befeuchtungsvorrichtung, bei der der Anlagebereich des Positionierelements im Bereich einer Führungsöffnung des Positionierelements vorgesehen ist, in welche der Sprühbalken in eine Arbeitsposition einsetzbar und/oder aus dieser entnehmbar ist.

Ferner kann eine derartige Befeuchtungsvorrichtung eine Gestaltung aufweisen, bei der die Führungsöffnung des Positionierelements einen Öffnungsbereich mit einer Öffnungsweite aufweist, die größer als die korrespondierende Breite des Sprühbalkens ist, und wobei die Führungsöffnung einen Grundbereich mit einer Grundweite aufweist, die der korrespondierende Breite des Sprühbalkens entspricht. Der Öffnungsbereich bezeichnet den Bereich des Positionierelements, durch den der Sprühbalken zuerst hindurch tritt, wenn er in seine Arbeitsposition verschwenkt wird. Der Grundbereich bezeichnet den Bereich des Positionierelements, der an dem Sprühbalken beidseitig umgibt wenn der Sprühbalken seine Arbeitsposition erreicht hat. So kann über diese Gestaltung der Grundweite z.B. ein Festklemmen des Sprühbalkens in dieser Stellung bewirkt werden.

Ferner kann bei einer Ausführungsform der Befeuchtungsvorrichtung die Führungsöffnung des Positionierelements einen elastisch verformbaren Verriegelungsbereich aufweisen, der nach dem vollständigen Einsetzen des Sprühbalkens den Sprühbalken in dessen Arbeitsposition fixiert. Ein derartiger Verriegelungsbereich kann einstückig mit dem Positionierelement, z.B. als Rastelement ausgebildet sein. Denkbar ist auch eine Ausführung des Verriegelungsbereichs als eigenständiges Bauteil, das an dem Positionierelement montiert ist oder unabhängig vom Positionierelement an der Befeuchtungsvorrichtung vorgesehen und/oder montiert ist.

Hilfreich zum Verständnis der beschriebenen Ausführungsformen ist ein Verfahren zur Positionierung eines Sprühbalkens in einem Sprühfeuchtwerk umfassend die Schritte
- Bereitstellen eines Feuchtwerksgehäuses,
- Bereitstellen eines Sets von Positionierelementen welche jeweils einen Montagebereich und einen Anlagebereich aufweisen, wobei das Set unterschiedliche Positionierelemente aufweist,
- Bereitstellen eines Sprühbalkens,
- Auswählen eines für eine gewünschte Position des Sprühbalkens im Feuchtwerksgehäuse geeigneten Positionierelementes aus dem Set von Positionierelementen,
- Montage der ausgewählten Positionierelemente.

Bei dem Verfahren kann die Montage des ausgewählten Positionierelements über den Montagebereich des Positionierelements an korrespondierenden Feuchtwerkmontagebereichen des Feuchtwerksgehäuses erfolgen. Danach kann der Sprühbalken in Anlage mit einem Anlagebereich des Positionierelements gebracht werden. Die Vorgehensweise kann auch umgekehrt so erfolgen, dass das Positionierelement am Sprühbalken montiert wurde und Anlagebereiche des ausgewählten Positionierelements mit Anlagebereichen im Feuchtwerksgehäuse in Anlage gebracht werden. Ein Unterschied zwischen Positionierelementen des Sets kann in einer unterschiedlichen Position des jeweiligen Anlagebereichs im Verhältnis zum jeweils vorgesehenen Montagebereich liegen. So können auf einfache Weise mit vergleichbar kurzen Rüstzeiten unterschiedliche Stellungen des Sprühbalkens eingestellt werden. Ein Unterschied zwischen Positionierelementen des Sets kann ferner in einer unterschiedlichen Gestaltung einer Führungsöffnung eines Positionierelements liegen. So können über verschiedene Positionierelemente unterschiedliche Sprühbalken im Feuchtwerksgehäuse mit den genannten Vorteilen einfach montiert werden.

Bei einem derartigen Verfahren kann die bereitgestellte Befeuchtungsvorrichtung eines Sprühfeuchtwerks eine oben beschriebene Befeuchtungsvorrichtung sein, wie auch das bereitgestellte Set von Positionierelementen ein Set von Positionierelementen wie oben beschrieben ausgestaltet sein kann.

Im Folgenden werden einzelne Ausführungsformen der Erfindung beispielhaft beschrieben. Dabei weisen die einzelnen beschriebenen Ausführungsformen zum Teil Merkmale auf, die nicht zwingend erforderlich sind, um die vorliegende Erfindung auszuführen, die aber in bestimmten Anwendungsfällen im Allgemeinen gewünschte Eigenschaften bereit stellen. So sollen auch Ausführungsformen als unter die Lehre der Erfindung fallend offenbart angesehen werden, die nicht alle Merkmale der im Folgenden beschriebenen Ausführungsformen aufweisen. Ferner werden um unnötige Wiederholungen zu vermeiden bestimmte Merkmale nur in Bezug auf einzelne Ausführungsformen beschrieben. Es wird darauf hingewiesen, dass die einzelnen Ausführungsformen daher nicht nur für sich genommen betrachtet werden sollen, sondern dass einzelne Ausführungsformen auch durch Einbeziehung von einzelnen oder mehreren Merkmalen anderer Ausführungsformen modifiziert werden können. Es wird darauf hingewiesen, dass eine systematische Kombination der einzelnen Ausführungsformen mit einzelnen oder mehreren Merkmalen, die in Bezug auf andere Ausführungsformen beschrieben werden, wünschenswert und sinnvoll sein kann, und daher sowohl in Erwägung gezogen als auch als von der Beschreibung umfasst angesehen werden soll.

### Kurze Beschreibung der Zeichnungen

In den Figuren zeigt:
- Figur 1: eine bevorzugte Ausführungsform einer erfindungsgemäßen Befeuchtungsvorrichtung in einer isometrischen Ansicht,
- Figur 2: eine Seitenansicht einer Ausführungsform der Befeuchtungsvorrichtung gemäß der Erfindung mit einem Sprühbalken in Serviceposition,
- Figur 3: eine Seitenansicht einer Ausführungsform der Befeuchtungsvorrichtung gemäß der Erfindung mit einem Sprühbalken in Arbeitsposition und
- Figur 4: eine isometrische Ansicht eines Positionierelements der Befeuchtungsvorrichtung.

### Detaillierte Beschreibung der Zeichnung

Figur 1 zeigt eine bevorzugte Ausführungsform einer erfindungsgemäßen Befeuchtungsvorrichtung 10 in einer isometrischen Ansicht.

In der Figur ist die Befeuchtungsvorrichtung 10 in einer Serviceposition dargestellt, in der ein Sprühbalken 40 aus einer Sprühbalkenhalterung 30 entnommen wurde.

In der Figur 1 und in den anderen Figuren wurde darauf verzichtet, die übrigen Teile eines Sprühfeuchtwerks oder eine Druckmaschine, an der ein derartiges Sprühfeuchtwerk angeordnet ist, zu zeigen. Daher ist auch eine Duktorwalze, welche z.B. von der Befeuchtungsvorrichtung 10 befeuchtet werden kann, nicht dargestellt. Ersichtlich ist aber, dass ein Feuchtwerksgehäuse 20 der Befeuchtungsvorrichtung 10 auf der in Figur 1 linken Seite eine konkave Ausnehmung aufweist, welche dem konvexen Oberflächenverlauf der Duktorwalze angepasst ist, so dass die Befeuchtungsvorrichtung 10 dicht an die Duktorwalze herangeführt werden kann.

Die in der Serviceposition dargestellte Befeuchtungsvorrichtung 10 weist im hinteren Teil des Feuchtwerksgehäuses 20 einer Serviceklappe 21 auf, die in der dargestellten Serviceposition aufgeklappt ist. Ferner ist in Sprührichtung des Sprühbalkens 40 vor dem Sprühbalken am Feuchtwerksgehäuse 20 eine Inspektionsklappe 22 dargestellt, durch welche der Innenbereich eins Sprühraum 23 zugänglich ist.

An der Serviceklappe 21 ist eine Sprühbalkenhalterung 30 angeordnet, welche in der dargestellten Ausführungsform als gabelförmige Halterung ausgebildet ist. Die Halterung kann einen im wesentlichen U-förmigen Querschnitt aufweisen und kann, wie dargestellt, derart an der Serviceklappe 21 befestigt sein, dass ein Aufklappen der Serviceklappe ein Verschwenken der Sprühbalkenhalterung 30 bewirkt, so dass ein in die Sprühbalkenhalterung 30 eingelegter Sprühbalken 40 in eine Serviceposition verschwenkt werden kann.

Wie ebenfalls in diese Figur ersichtlich ist, weist der Sprühbalken 40 an seinen beiden Längsenden Haltebereiche 41 auf, welche einen im wesentlichen rechteckigen Querschnitt aufweisen. Dabei korrspondierenden zwei der parallelen Seiten des rechteckigen Querschnitts mit dem Öffnungsquerschnitt der Sprühbalkenhalterung 30, welche in dieser Ausführungsform den beschriebenen U-förmigen Querschnitt aufweist. Wird der Sprühbalken 40 über seine Haltebereich 41 in die Sprühbalkenhalterung 30 eingelegt, kann eher bei der dargestellten Ausführungsform in Richtung der Schenkel der Sprühbalkenhalterung 30 verschoben werden. Hingegen ist er in Querrichtung hierzu fixiert.

Die anderen beiden parallelen Seiten des rechteckigen Querschnitts korrespondieren bei der dargestellten Ausführungsform mit einer Führungsöffnung 52, welche an einem Positionierelement 50 vorgesehen ist. Dabei ist in der dargestellten Ausführungsform auf beiden Längsenden des Feuchtwerksgehäuses 20 jeweils ein Positionierelement 50 montiert. Die Führungsöffnung 52 weist, wie in Figur 2 dargestellt ist, einen Anlagebereich 51 auf, mit dem eine Seite des Haltebereichs 41 beim Einschwenken des Sprühbalkens 40 in die Arbeitsposition in Anlage kommt. Die dargestellte Führungsöffnung 52 weist bei dieser Ausführungsform auf der gegenüberliegenden anderen Seite einen weiteren Wandbereich auf. Der Abstand zwischen diesem Wandbereich und dem Anlagebereich 51 kann in etwa der Breite des korrespondierenden Teils des Haltebereichs 41 entsprechen.

Nach einem Verschwenken des Sprühbalkens 40 in die Arbeitsposition, welche in Figur 3 dargestellt ist, werden die Haltebereiche 41 demnach in die Führungsöffnung 52 eingeschwenkt, und obwohl der Sprühbalken 40 in der Sprühbalkenhalterung 30 in Sprührichtung seiner Sprühdüsen 42 nicht fixiert ist, wird er durch das Zusammenwirken seines Haltebereichs 41 mit der Führungsöffnung 52 in dieser Position auch in Sprührichtung fixiert. Die Verschieblichkeit, welche der Sprühbalken 40 in der Sprühbalkenhalterung 30 noch aufweist wird ihm demnach beim Einschwenken in die Führungsöffnung 52 genommen.

Die genaue Position in Sprührichtung, in welcher der Sprühbalken 40 in seiner Arbeitsposition auf diese Weise fixiert wird, kann über eine Feineinstellungsvorrichtung 60 eingestellt werden. Die Feineinstellungsvorrichtung 60 ist in der dargestellten Ausführungsform durch Langlöcher in einem Seitenteil des Feuchtwerksgehäuses 20 und korrespondierende Schrauben, mit denen das Positionierelement 50 im Feuchtwerksgehäuse 20 fixiert wird, verwirklicht. Die Langlöcher können zusätzlich oder alternativ auch an dem Positionierelement 50 vorgesehen werden, welches in der dargestellten Ausführungsform als plattenförmigees. Element ausgebildet ist und einstückig im Kunststoff-Spritzgussverfahren hergestellt werden kann. Die Langlöcher im Positionierelement 50 sind in Figur 4 dargestellt und bilden einen Montagebereich 53.

Ferner ist bei dem dargestellten Positionierelement 50 ein Verriegelungsbereich 55 vorgesehen, der ein Einrasten des Sprühbalkens 40 im Positionierelement 50 bewirkt. Der Verriegelungsbereich 55 ist den Figuren 2 und 3 dargestellt. Bei dem dargestellten Positionierelement 50 ist der Wandbereich des Positionierelements, welcher dem Anlagebereich 51 gegenüber liegt, deutlich kürzer ausgeführt, so dass ein Öffnungsbereich 521 in der Führungsöffnung 52 bereitgestellt ist, welche eine Öffnungsweite W1 aufweist, die deutlich größer ist als die Breite des korrespondierenden Bereichs des Haltebereichs 41 des Sprühbalkens 40. Am Grund der Führungsöffnung 52 ist ein Grundbereich 522 ausgebildet, welcher eine Grundweite W2 aufweist, welche im Wesentlichen der korrespondierenden Breite des Haltebereichs 41 entspricht.

Für eine Befeuchtungsvorrichtung 10 beziehungsweise für ein Feuchtwerksgehäuse 20 kann ein Set von Positionierelementen 50 bereitgestellt werden, welches unterschiedlich ausgestaltete Positionierelemente 50 aufweist. Eine derartige unterschiedliche Ausgestaltung kann z.B. darin liegen, dass die Anlagebereiche 51 der jeweiligen Positionierelemente 50 bezogen auf die Sprührichtung eines in die Positionierplatte eingelegten Sprühbalkens 40 einen unterschiedlichen Abstand von dem jeweiligen Montagebereich 53 des jeweiligen Positionierelements 50 aufweisen.

Durch Wahl eines geeigneten Positionierelements 50 kann daher ein Abstand zwischen dem Anlagebereich 51 und einer Oberfläche einer Duktorwalze, welche von der Befeuchtungsvorrichtung 10 befeuchtet werden soll, vorgewählt werden. Eine genaue Positionierung kann dann über die Feineinstellungsvorrichtung 60 erfolgen.

### Bezugszeichenliste

- 10: Befeuchtungsvorrichtung
- 20: Feuchtwerksgehäuse
- 21: Serviceklappe
- 22: Inspektionsklappe
- 23: Sprühraum
- 30: Sprühbalkenhalterung
- 40: Sprühbalken
- 41: Haltebereich
- 42: Sprühdüse
- 50: Positionierelement
- 51: Anlagebereich
- 52: Führungsöffnung
- 521: Öffnungsbereich
- W1: Öffnungsweite
- 522: Grundbereich
- W2: Grundweite
- 53: Montagebereich
- 55: Verriegelungsbereich
- 60: Feineinstellungsvorrichtung

## Patentansprüche

1. Sprühfeuchtwerk umfassend eine Befeuchtungsvorrichtung (10), mit einem Feuchtwerksgehäuse (20), einer Sprühbalkenhalterung (30) und einem Sprühbalken (40), wobei der Sprühbalken (40) über die Sprühbalkenhalterung (30) derart mit dem Feuchtwerksgehäuse (20) verbunden ist, dass der Sprühbalken (40) zwischen einer Arbeitsposition und einer Serviceposition verschwenkbar ist, **gekennzeichnet dadurch, dass** der Sprühbalken (40) in der Serviceposition im Verhältnis zur Sprühbalkenhalterung (30) zumindest einen Freiheitsgrad aufweist, welcher ermöglicht, dass der Sprühbalken (40) aus der Sprühbalkenhalterung (30) entnehmbar ist, und wobei dem Sprühbalken (40) dieser zumindest eine Freiheitsgrad beim Einschwenken in die Arbeitsposition genommen wird.

2. Sprühfeuchtwerk nach Anspruch 1, wobei der Sprühbalken (40) zusammen mit der Sprühbalkenhalterung (30) zwischen der Arbeitsposition und der Serviceposition verschwenkbar ist.

3. Sprühfeuchtwerk nach einem der vorstehenden Ansprüche, wobei die Sprühbalkenhalterung (30) zwei im Wesentlichen U-förmige Profile mit jeweils zwei Schenkeln aufweist, wobei der Sprühbalken (40) in der Serviceposition in die U-förmigen Profile eingelegt zwischen den Schenkeln der U-förmigen Profile verschieblich gehalten ist.

4. Sprühfeuchtwerk nach einem der vorstehenden Ansprüche, wobei die U-förmigen Profile an einer Serviceklappe (21) derart angeordnet sind, dass beim Öffnen der Serviceklappe (21) die U-förmigen Profile zusammen mit dem Sprühbalken (40) aus dem Feuchtwerksgehäuse (20) in die Serviceposition verschwenkt werden.

5. Sprühfeuchtwerk nach einem der vorstehenden Ansprüche, wobei das Feuchtwerksgehäuse (20) in Arbeitsposition des Sprühbalkens in Sprührichtung vor dem Sprühbalken (40) einen im Wesentlichen abgeschlossenen Sprühraum (23) bildet, wobei das Feuchtwerksgehäuse (20) im Bereich des Sprühraums (23) eine Inspektionsklappe (22) aufweist, über welche der Sprühraum (23) von außerhalb des Feuchtwerksgehäuses (20) zugänglich ist.

6. Sprühfeuchtwerk nach einem der vorstehenden Ansprüche, wobei dem Sprühbalken (40) der zumindest eine Freiheitsgrad beim Einschwenken in die Arbeitsposition über das Einschwenken eines Haltebereichs des Sprühbalkens in eine Führungsöffnung (52) eines Positionierelements genommen wird.

7. Sprühfeuchtwerk nach einem der vorstehenden Ansprüche mit einem Positionierelement (50), wobei das Positionierelement (50) einen Montagebereich (53) und einen Anlagebereich (51) aufweist, wobei das Positionierelement (50) über den Montagebereich (53) austauschbar an dem Feuchtwerksgehäuse (20) montiert ist, und wobei der Anlagebereich (51) derart gestaltet ist, dass der Sprühbalken (40) in Anlage an den Anlagebereich (51) des Positionierelements bringbar ist, so dass über die Anlage an dem Anlagebereich (51) ein definierte Position des Sprühbalkens im Verhältnis zum Feuchtwerksgehäuse (20) gewährleistbar ist.

8. Sprühfeuchtwerk nach Anspruch 7 wobei die Befeuchtungsvorrichtung (10) eine Feineinstellungsvorrichtung (60) aufweist über welche die austauschbare Montage des Positionierelements an dem Feuchtwerksgehäuse (20) bewirkbar ist und über welche die Position des Positionierelements gegenüber dem Feuchtwerksgehäuse (20) feineinstellbar ist.

9. Sprühfeuchtwerk nach einem der Ansprüche 7 oder 8, wobei das Sprühfeuchtwerk ein Set von Positionierelementen aufweist bei denen die Anlagebereiche (51) in unterschiedlichen Positionen zu den Montagebereichen (53) aufweisen, so dass über die Wahl des oder der jeweiligen Positionierelemente eine Grobeinstellung der Position des Sprühbalkens im Feuchtwerksgehäuse (20) vornehmbar ist.

10. Sprühfeuchtwerk nach einem der Ansprüche 7 bis 9, wobei der Anlagebereich (51) des Positionierelements im Bereich einer Führungsöffnung (52) des Positionierelements vorgesehen ist, in welche der Sprühbalken (40) in eine Arbeitsposition einsetzbar ist.

11. Sprühfeuchtwerk nach Anspruch 10, bei der die Führungsöffnung (52) des Positionierelements einen Öffnungsbereich (521) mit einer Öffnungsweite (W1) aufweist, die größer als die korrespondierende Breite des Sprühbalkens ist, und wobei die Führungsöffnung (52) einen Grundbereich (522) mit einer Grundweite (W2) aufweist, die der korrespondierende Breite des Sprühbalkens entspricht.

12. Sprühfeuchtwerk nach einem der Ansprüche 10 oder 11, bei dem die Führungsöffnung (52) des Positionierelements einen elastisch verformbaren Verriegelungsbereich (55) aufweist, der nach dem vollständigen Einsetzen des Sprühbalkens den Sprühbalken (40) in dessen Arbeitsposition fixiert.

## Claims

1. Spray-dampening unit comprising a dampening device (10), with a dampening-unit housing (20), with a spray-bar mounting (30) and with a spray bar (40), the spray bar (40) being connected to the dampening-unit housing (20) via the spray-bar mounting (30) in such a way that the spray bar (40) is pivotable between an operating position and a servicing position, **characterized in that** in the servicing position the spray bar (40) has in relation to the spray-bar mounting (30) at least one degree of freedom which makes it possible for the spray bar (40) to be removable from the spray-bar mounting (30), and this at least one degree of freedom being taken away from the spray bar (40) when the latter is being pivoted into the operating position.

2. Spray-dampening unit according to Claim 1, the spray bar (40), together with the spray-bar mounting (30), being pivotable between the operating position and the servicing position.

3. Spray-dampening unit according to one of the preceding claims, the spray-bar mounting (30) having two essentially U-shaped profiles, each with two legs, in the servicing position the spray bar (40) being inserted into the U-shaped profiles and being held displaceably between the legs of the U-shaped profiles.

4. Spray-dampening unit according to one of the preceding claims, the U-shaped profiles being arranged on a servicing flap (21) in such a way that, when the servicing flap (21) is opened, the U-shaped profiles, together with the spray bar (40), are pivoted out of the dampening-unit housing (20) into the servicing position.

5. Spray-dampening unit according to one of the preceding claims, in the operating position of the spray-bar the dampening-unit housing (20) forming in front of the spray bar (40) in the spraying direction an essentially closed-off spray space (23), the dampening-unit housing (20) having in the region of the spray space (23) an inspection flap (22), via which the spray space (23) is accessible from outside the dampening-unit housing (20).

6. Spray-dampening unit according to one of the preceding claims, during the pivoting of the spray bar (40) into the operating position its at least one degree of freedom being taken away via the pivoting of a holding region of the spray-bar into a guide orifice (52) of a positioning element.

7. Spray-dampening unit according to one of the preceding claims, with a positioning element (50), the positioning element (50) having a mounting region (53) and an abutment region (51), the positioning element (50) being mounted exchangeably on the dampening-unit housing (20) via the mounting region (53), and the abutment region (51) being configured in such a way that the spray bar (40) can be brought to abut against the abutment region (51) of the positioning element, so that a defined position of the spray bar in relation to the dampening-unit housing (20) can be ensured via the abutment against the abutment region (51).

8. Spray-dampening unit according to Claim 7, the dampening device (10) having a fine-setting device (60), via which the exchangeable mounting of the positioning element on the dampening-unit housing (20) can be brought about, and via which the position of the positioning element with respect to the dampening-unit housing (20) can be finely set.

9. Spray-dampening unit according to either of Claims 7 or 8, the spray-dampening unit having a set of positioning elements in which the abutment regions (51) are in different positions with respect to the mounting regions (53), so that a rough setting of the position of the spray bar in the dampening-unit housing (20) can be carried out via the selection of the respective positioning element or positioning elements.

10. Spray-dampening unit according to one of Claims 7 to 9, the abutment region (51) of the positioning element being provided in the region of a guide orifice (52) of the positioning element into which the spray bar (40) can be inserted into an operating position.

11. Spray-dampening unit according to Claim 10, in which the guide orifice (52) of the positioning element has an orifice region (521) with an orifice width (W1) which is greater than the corresponding width of the spray bar, and the guide orifice (52) having a bottom region (522) with a bottom width (W2) which conforms to the corresponding width of the spray bar.

12. Spray-dampening unit according to either of Claims 10 or 11, in which the guide orifice (52) of the positioning element has an elastically deformable locking region (55) which, after the complete insertion of the spray bar (40), fixes the spray bar in its operating position.

## Revendications

1. Dispositif humidificateur à pulvérisation comprenant un dispositif d'humidification (10) muni d'un boîtier de dispositif humidificateur (20), d'un support de rampe de pulvérisation (30) et d'une rampe de pulvérisation (40), la rampe de pulvérisation (40) étant reliée via le support de rampe de pulvérisation (30) au boîtier de dispositif humidificateur (20) de telle sorte que la rampe de pulvérisation (40) est pivotante entre une position de travail et une position de service, **caractérisé en ce que** la rampe de pulvérisation (40) présente dans la position de service par rapport au support de rampe de pulvérisation (30) au moins un degré de liberté grâce auquel la rampe de pulvérisation (40) est amovible du support de rampe de pulvérisation (30), la rampe de pulvérisation (40) perdant au moins ce degré de liberté lors du pivotement dans la position de travail.

2. Dispositif humidificateur à pulvérisation selon la revendication 1, la rampe de pulvérisation (40) étant pivotante conjointement avec le support de rampe de pulvérisation (30) entre la position de travail et la position de service.

3. Dispositif humidificateur à pulvérisation selon l'une des revendications précédentes, le support de rampe de pulvérisation (30) comprenant deux profils essentiellement en U avec deux montants, la rampe de pulvérisation (40) introduite dans la position de service dans les profils en U étant maintenue coulissante entre les montants des profils en U.

4. Dispositif humidificateur à pulvérisation selon l'une des revendications précédentes, les profils en U étant disposés sur un clapet de service (21) de telle sorte qu'à l'ouverture du clapet de service (21) les profils en U sont pivotés conjointement avec la rampe de pulvérisation (40) hors du boîtier de dispositif humidificateur (20) dans la position de service.

5. Dispositif humidificateur à pulvérisation selon l'une des revendications précédentes, le boîtier de dispositif humidificateur (20) formant dans la position de travail de la rampe de pulvérisation dans le sens de pulvérisation en amont de la rampe de pulvérisation (40) un espace de pulvérisation (23) essentiellement fermé, le boîtier de dispositif humidificateur (20) dans la zone de l'espace de pulvérisation (23) présentant un clapet d'inspection (22) qui permet d'accéder à l'espace de pulvérisation (23) depuis l'extérieur du boîtier de dispositif humidificateur (20).

6. Dispositif humidificateur à pulvérisation selon l'une des revendications précédentes, la rampe de pulvérisation (40) perdant au moins un degré de liberté lors du pivotement dans la position de travail via le pivotement d'une zone de retenue de la rampe de pulvérisation dans une ouverture de guidage (52) d'un élément de positionnement.

7. Dispositif humidificateur à pulvérisation selon l'une des revendications précédentes comprenant un élément de positionnement (50), ce dernier comportant une zone de montage (53) et une zone d'appui (51), l'élément de positionnement (50) pouvant être monté de façon interchangeable sur le boîtier de dispositif humidificateur (20) par la zone de montage (53), et la zone d'appui (51) étant conçue de telle sorte que la rampe de pulvérisation (40) peut être amenée en appui contre la zone d'appui (51) de l'élément de positionnement, de sorte que l'appui contre la zone d'appui (51) permet de garantir une position définie de la rampe de pulvérisation par rapport au boîtier de dispositif humidificateur (20).

8. Dispositif humidificateur à pulvérisation selon la revendication 7, le dispositif humidificateur (10) comprenant un dispositif de réglage fin (60) qui permet d'accomplir le montage interchangeable de l'élément de positionnement sur le boîtier de dispositif humidificateur (20) et qui permet le réglage fin de la position de l'élément de positionnement par rapport au boîtier de dispositif humidificateur (20).

9. Dispositif humidificateur à pulvérisation selon une des revendications 7 ou 8, le dispositif humidificateur à pulvérisation comportant un ensemble d'éléments de positionnement pour lesquels les zones d'appui (51) présentent différentes positions par rapport aux zones de montage (53), de sorte qu'un réglage grossier de la position de la rampe de pulvérisation dans le boîtier de dispositif humidificateur (20) peut être effectué en sélectionnant le ou les éléments de positionnement respectifs.

10. Dispositif humidificateur à pulvérisation selon l'une des revendications 7 à 9, la zone d'appui (51) de l'élément de positionnement étant prévue dans la zone d'une ouverture de guidage (52) de l'élément de positionnement, dans laquelle la rampe de pulvérisation (40) peut être utilisée dans une position de travail.

11. Dispositif humidificateur à pulvérisation selon la revendication 10, dans lequel l'ouverture de guidage (52) de l'élément de positionnement comporte une zone d'ouverture (521) dont la largeur d'ouverture (W1) est supérieure à la largeur correspondante de la rampe de pulvérisation, et l'ouverture de guidage (52) comportant une zone de base (522) dont la largeur de base (W2) correspond à la largeur correspondante de la rampe de pulvérisation.

12. Dispositif humidificateur à pulvérisation selon l'une des revendications 10 ou 11, dans lequel l'ouverture de guidage (52) de l'élément de positionnement présente une zone de verrouillage (55) déformable élastiquement qui fixe la rampe de pulvérisation (40) dans sa position de travail une fois la rampe de pulvérisation entièrement utilisée.
